# EUROPÄISCHE PATENTSCHRIFT

(11) **EP 4 007 833 B1**
(45) Veröffentlichungstag und Bekanntmachung des Hinweises auf die Patenterteilung: **07.06.2023**
(21) Anmeldenummer: 20780597.9
(22) Anmeldetag: 18.09.2020
(51) Int. Cl.: E03C 1/084

(54) **SANITÄRES EINBAUTEIL UND BAUREIHE FÜR EIN SANITÄRES EINBAUTEIL**
SANITARY BUILT-IN PART AND SERIES FOR A SANITARY BUILT-IN PART
PIÈCE SANITAIRE INTÉGRÉE ET SÉRIE DESTINÉE À UNE PIÈCE SANITAIRE INTÉGRÉE

(30) Priorität: 08.10.2019 DE 202019105541 U
(43) Veröffentlichungstag der Anmeldung: 08.06.2022
(62) Teilanmeldung aus: 22181470.0
(73) Patentinhaber: Neoperl GmbH, 79379 Müllheim (DE)
(72) Erfinder: BLUM, Gerhard, 77793 Gutach (DE)
(74) Vertreter: Mertzlufft-Paufler, Cornelius
(86) Internationale Anmeldenummer: PCT/EP2020/076144
(87) Internationale Veröffentlichungsnummer: WO 2021/069191

(56) Entgegenhaltungen:
- WO-A1-2014/080391
- AU-A1- 2018 204 104
- DE-A1-102015 003 246
- DE-A1-102017 105 299
- DE-U1- 29 510 618
- DE-U1-202016 005 647
- GB-A- 2 529 236

## Beschreibung

Die Erfindung betrifft ein sanitäres Einbauteil, mit wenigstens einer durchflussbestimmenden Funktionseinheit und einem in Strömungsrichtung nach der durchflussbestimmenden Funktionseinheit angeordneten Diffusor, wobei der Diffusor einen Diffusorraum aufweist, wobei der Diffusorraum teilweise durch eine Prallfläche begrenzt ist, die in den Diffusorraum einströmendes Wasser in eine seitliche Richtung ablenkt, wobei der Diffusorraum mehrere Austrittsöffnungen aufweist.

Die Druckschriften DE 10 2017 105 299 A1, DE 295 10 618 U1, DE 10 2015 003 246 A1 und DE 20 2016 005 647 U1 offenbaren sanitäre Einbauteile in unterschiedlichen Ausführungsformen.

Die Erfindung betrifft weiter eine Baureihe mit wenigstens zwei Varianten eines sanitären Einbauteils.

Der Erfindung liegt die Aufgabe zu Grunde, ein sanitäres Einbauteil eingangs genannter Art mit verbesserten Gebrauchseigenschaften bereitzustellen.

Die Lösung dieser Aufgabe wird erfindungsgemäß durch ein sanitäres Einbauteil mit den Merkmalen nach Anspruch 1 und/oder durch eine Baureihe mit den Merkmalen des nebengeordneten, auf eine Baureihe gerichteten Anspruchs gelöst.

Insbesondere wird erfindungsgemäß zur Lösung der Aufgabe ein sanitäres Einbauteil eingangs genannter Art vorgeschlagen, wobei an die Prallfläche eine Ablaufschräge anschließt, die auf die Prallfläche auftreffendes und davon ablaufendes Wasser in Gebrauchsstellung in Richtung der Austrittsöffnungen ablaufen lässt, wobei ferner ein äußerer Rand der Ablaufschräge durch eine Stufe ausgebildet ist.

Dies hat den Vorteil, dass das sanitäre Einbauteil auch bei relativ niedrigen Durchflussmengen (wie zum Beispiel von maximal oder genau 1 Gallone pro Minute (1 gpm = 6,309 × 10⁻⁵ m³/s) einsetzbar ist, um einen schön geformten und/oder belüfteten Wasserstrahl auszubilden.

Bei derart geringen Durchflussmengen kann mit sanitären Einbauteilen vorbekannter Art keine ausreichende Belüftung des Wasserstrahls mehr erzeugt werden, so dass ein Strahlbild eines auslaufenden Wasserstrahls ungleichmäßig wirkt. Im Vergleich zu vorbekannten sanitären Einbauteilen der eingangs genannten Art kann zudem eine häufig als störend empfundene Geräuschentwicklung besser verhindert werden, da Turbulenzen innerhalb des Einbauteils, insbesondere innerhalb des Diffusorraums und/oder in Strömungsrichtung nach den Austrittsöffnungen, geringer sind als bei vorbekannten Einbauteilen.

Nachfolgend werden vorteilhafte Ausgestaltungen der Erfindung beschrieben, die allein oder in Kombination mit den Merkmalen anderer Ausgestaltungen optional zusammen mit den Merkmalen nach Anspruch 1 kombiniert werden können.

Gemäß einer vorteilhaften Weiterbildung kann es vorgesehen sein, dass der Diffusorraum wenigstens eine Eintrittsöffnung aufweist, wobei ein in Gebrauchsstellung durch die wenigstens eine Eintrittsöffnung eintretender Wasserstrahl auf die Prallfläche auftrifft und zerteilt wird. Somit ist eine gute Belüftung des Wasserstrahls auch bei einer geringen Durchflussmenge möglich. Insbesondere können auch mehrere Eintrittsöffnung vorgesehen sein, die vorzugsweise alle auf die Prallfläche ausgerichtet sind. Insbesondere kann die wenigstens eine Eintrittsöffnung durch die Funktionseinheit ausgebildet sein.

Um eine besonders gute Verteilung des Wasserstrahls erreichen zu können, kann die Prallfläche bezogen auf einen Einfallswinkel des in Gebrauchsstellung einströmenden Wasserstrahls senkrecht oder nahezu senkrecht ausgerichtet sein.

Um ein Ablaufen des auf die Prallfläche aufgetroffenen Wassers zu beschleunigen, kann gemäß einer weiteren vorteilhaften Ausgestaltung vorgesehen sein, dass die Ablaufschräge gegenüber der Prallfläche um einen Winkel nach unten und/oder von innen nach außen geneigt ist. Insbesondere kann der Winkel mindestens 5 Grad, insbesondere mindestens 10 Grad, insbesondere mindestens 15 Grad, insbesondere mindestens 20 Grad, insbesondere mindestens 25 Grad, vorzugsweise etwa 30 Grad, betragen.

Gemäß einer weiteren vorteilhaften Ausgestaltung, kann der Diffusorraum ringförmig ausgebildet sein. Alternativ oder ergänzend dazu kann es vorgesehen sein, dass die Austrittsöffnungen wenigstens teilweise als nach außen verlaufende Materialausnehmungen, vorzugsweise radial nach außen verlaufende Materialausnehmungen, ausgebildet sind. Insbesondere können die Materialausnehmungen jeweils eine Mindeststrecke aufweisen, die mindestens 2%, insbesondere mindestens 3%, insbesondere mindestens 4%, insbesondere mindestens 5%, insbesondere mindestens 6%, insbesondere mindestens 7%, insbesondere mindestens 8%, insbesondere mindestens 9%, insbesondere mindestens 10%, eines Durchmessers des Diffusorraums entspricht. Somit können die aus den Austrittsöffnungen austretenden Wassersstrahlen vor dem Austritt gleichgerichtet werden, um ein homogenes, belüftetes Strahlbild erzeugen zu können.

Gemäß einer vorteilhaften Ausgestaltung kann es vorgesehen sein, dass der Diffusorraum zwischen der Prallfläche und der durchflussbestimmenden Funktionseinheit ausgebildet ist. Alternativ oder ergänzend kann es vorgesehen sein, dass den Austrittsöffnungen nachgeschaltet ein Diffusorring ausgebildet oder angeordnet ist.

Gemäß einer weiteren vorteilhaften Ausgestaltung kann es vorgesehen sein, dass die durchflussbestimmende Funktionseinheit wenigstens einen Mengenbegrenzer und/oder wenigstens eine Drossel aufweist. Somit ist es möglich, eine vordefinierbare Menge in den Diffusor einzuleiten. Besonders vorteilhaft kann es sein, wenn die Funktionseinheit wenigstens einen Mengenbegrenzer hat, so dass eine benötigte und/oder gewünschte Durchflussmenge innerhalb eines Arbeitsbereichs druckunabhängig bereitstellbar ist. Die Strömungsverhältnisse in dem Diffusorraum sind somit besser kontrollierbar.

Gemäß einer besonders vorteilhaften Ausgestaltung kann es vorgesehen sein, dass das sanitäre Einbauteil ein Gehäuse aufweist, in welches der Diffusor und/oder die wenigstens eine durchflussbestimmende Funktionseinheit zumindest teilweise eingesetzt ist/sind. Vorzugsweise kann das Gehäuse eine umlaufende, insbesondere geschlossene, Wandung aufweisen, die eine den Austrittsöffnungen in Strömungsrichtung nachgelagerte, insbesondere ringförmige, Auffangkammer seitlich begrenzt. Das Gehäuse kann beispielsweise als ein Diffusorring ausgestaltet sein, der eine äußere und/oder seitliche Begrenzung einer Ringkammer/Auffangkammer bildet.

Um eine besonders gute Zerteilung eines auf die Prallfläche auftretenden Wasserstrahls zu erreichen, kann es gemäß einer vorteilhaften Weiterbildung vorgesehen sein, dass an und/oder auf der Prallfläche, insbesondere am Rand der Prallfläche, wenigstens ein Zerteilerelement angeordnet ist. Insbesondere können dabei mehrere, vorzugsweise auf einer Kreisbahn liegende Zerteilerelemente auf der Prallfläche angeordnet sein. Alternativ oder ergänzend können die Zerteilerelemente in radialer Richtung und/oder bezogen auf eine Strömungsrichtung, beispielsweise die bereits zuvor genannte Strömungsrichtung, als Strömungshindernis jeweils vor einer Austrittsöffnung angeordnet sein.

Um Verwirbelungen innerhalb des Diffusorraums besser verhindern zu können, kann gemäß einer vorteilhaften Weiterbildung zwischen den Austrittsöffnungen und einem äußeren Rand der Ablaufschräge innerhalb des Diffusorraums eine Sammelkammer ausgebildet sein. Vorzugsweise kann eine Höhe des Diffusorraums im Bereich der Sammelkammer höher als eine Höhe des Diffusorraums im Bereich der Prallfläche sein.

Erfindungsgemäß ist vorgesehen, dass ein äußerer Rand der Ablaufschräge, beispielsweise der bereits zuvor genannte äußere Rand der Ablaufschräge, durch eine Stufe ausgebildet ist. Somit fällt das abfließende Wasser an dieser Stelle von einer Abrisskannte, insbesondere einer stumpfen Abrisskante, der Ablaufschräge hinab, wodurch es eine Beschleunigung erfährt, bevor des durch die Austrittsöffnungen hindurchströmt.

Zur Lösung der oben genannten Aufgabe wird zudem eine Baureihe für wenigstens zwei Varianten eines sanitären Einbauteils vorgeschlagen, wobei wenigstens eine der wenigstens zwei Varianten einem sanitären Einbauteil wie es hierin beschrieben und beansprucht ist, entspricht.

Die Baureihe umfasst wenigstens eine Funktionseinheit, wenigstens ein Gehäuse und wenigstens zwei unterschiedliche Typen von Diffusoren. Das Gehäuse kann beispielsweise als ein Diffusorring ausgebildet sein. Die Baureihe ist dadurch gekennzeichnet, dass die wenigstens zwei Varianten unterschiedliche Typen von Diffusoren aufweisen, dass die wenigstens zwei Typen von Diffusoren unterschiedlich ausgebildete durchflussbestimmende Austrittsöffnungen aufweisen. Insbesondere kann dabei ein erster Typ eine kleinere Durchflussklasse als ein zweiter Typ aufweisen. Wie bereits zuvor erläutert, kann es sich bei der ersten Variante um eine Durchflussklasse handeln, deren Durchflussmenge bei maximal 1 gpm (1 gpm = 6, 309 × 10⁻⁵ m³/s), insbesondere bei genau 1 gpm, oder bei weniger als 1 gpm liegt. Entsprechend weist die zweite Variante eine höhere Durchflussklasse mit einer Durchflussmenge von mehr als 1 gpm auf.

Anders ausgedrückt, wird eine Baureihe für mit wenigstens zwei Varianten eines sanitären Einbauteils vorgeschlagen, wobei jede Variante wenigstens einer Funktionseinheit, wenigstens ein Gehäuse und/oder einen Diffusorring, und wenigstens einen Diffusor aufweisen, dadurch gekennzeichnet, dass die wenigstens zwei Varianten unterschiedliche Typen von Diffusoren aufweisen, dass die wenigstens zwei Typen von Diffusoren unterschiedlich ausgebildete durchflussbestimmende Austrittsöffnungen aufweisen, insbesondere wobei die erste Variante eine kleinere Durchflussklasse als die zweite Variante aufweist.

Nachfolgend werden vorteilhafte Ausgestaltungen der Erfindung beschrieben.

Gemäß einer vorteilhaften Weiterbildung kann es vorgesehen sein, dass ein Verhältnis von einer Breite b einer Austrittsöffnung zu einem Abstand a zwischen zwei benachbarten Austrittsöffnung bei dem ersten Typ von Diffusor kleiner als bei dem zweiten Typ ist. Somit ist es möglich, anhand der Baureihe sanitäre Einbauteile unterschiedlicher Durchflussklassen (und/oder Varianten von Durchflussklassen) bereitstellen zu können, wobei lediglich verschiedene Typen von Diffusoren zu verwenden sind, um dies zu erreichen. Je nach Durchflussmenge kann somit der korrekte Diffusor ausgewählt und in das Gehäuse eingesetzt werden, um ein sanitäres Einbauteil auszubilden.

Gemäß einer besonders bevorzugten Ausgestaltung der Baureihe kann es vorgesehen sein, dass die erste Variante als ein sanitäres Einbauteil nach einem der Ansprüche 1 bis 11 ausgebildet ist.

Um sanitäre Einbauteile mit unterschiedlichen Durchflussklassen herstellen zu können, kann es vorgesehen sein, dass das Verhältnis b/a der ersten Variante kleiner als 0,41 ist und/oder dass das Verhältnis b/a der zweiten Variante Typ 0,41 oder größer als 0,41 ist.

Um die Herstellungskosten der sanitären Einbauteile, die mittels der Baureihe herstellbar sind, möglichst gering zu halten, kann es gemäß einer weiteren vorteilhaften Ausgestaltung vorgesehen sein, dass das Gehäuse und/oder ein Diffusorring der wenigstens zwei Varianten baugleich ist. Das Gehäuse kann sich hierbei auf den Diffusorring beziehen oder es kann sich um unterschiedliche Bauteile handeln.

Gemäß einer Weiterbildung kann es vorgesehen sein, dass die zweite Variante keine Ablaufschräge am Diffusor aufweist. Somit sind hier andere Strömungseigenschaften erreichbar, als mit der ersten Variante.

Die Erfindung wird nun anhand mehrerer Ausführungsbeispiele näher beschrieben, ist jedoch nicht auf diese Ausführungsbeispiele beschränkt.

Es zeigt:
- Fig. 1: eine vorbekannte Ausgestaltungsvariante eines sanitäres Einbauteils (kann der zweiten Variante entsprechen), wobei nur ein Diffusor und nicht eine durchflussbestimmende Funktionseinheit dargestellt ist, wobei der Diffusor einen Diffusorraum aufweist, wobei der Diffusorraum teilweise durch eine Prallfläche begrenzt ist, die in den Diffusorraum einströmendes Wasser in eine seitliche Richtung ablenkt, wobei der Diffusorraum mehrere Austrittsöffnungen aufweist,
- Fig. 2: eine beispielhafte Ausgestaltungsvariante eines erfindungsgemäßen sanitären Einbauteils (kann der ersten Variante entsprechen), die im Gegensatz zum Einbauteil aus Fig. 1 eine an die Prallfläche direkt anschließende Ablaufschräge aufweist, die auf die Prallfläche auftreffendes und davon ablaufendes Wasser in Gebrauchsstellung in Richtung der Austrittsöffnungen ablaufen lässt, vorzugsweise wobei das Einbauteil als Strahlregler ausgestaltet ist,
- Fig. 3: eine Draufsicht auf den Diffusortyp der Variante des sanitären Einbauteils aus Fig. 1, wobei eine umlaufende Seitenwandung des Diffusors durch mehrere Austrittsöffnungen mit einer jeweiligen Breite (b) durchbrochen ist, wobei die Austrittsöffnungen derart angeordnet sind, dass zwei benachbarte Austrittsöffnungen jeweils in einem Abstand (a) voneinander beabstandet angeordnet sind,
- Fig. 4: eine Draufsicht auf den Diffusortyp der Variante des sanitären Einbauteils aus Fig. 2, wobei die Austrittsöffnungen gegenüber dem Diffusortyp aus den Fig. 1 und 3 enger ausgestaltet sind, also eine geringere Breite (b) aufweisen,
- Fig. 5: eine Schnittdarstellung des sanitären Einbauteils aus Fig. 3, wobei dem Diffusor eine Funktionseinheit in Strömungsrichtung vorgelagert ist,
- Fig. 6: eine Schnittdarstellung des sanitären Einbauteils aus Fig. 4, wobei dem Diffusor ebenfalls eine Funktionseinheit in Strömungsrichtung vorgelagert ist, und wobei sich die Ausführungsform aus Fig. 6 gegenüber der aus Fig. 5 lediglich durch den Diffusortyp unterscheidet.

In den Fig. 1, 3 und 5 sind Ausführungsvarianten von an sich aus dem Stand der Technik vorbekannten sanitären Einbauteilen gezeigt, die dazu eingerichtet sind, einen aus einer Auslaufarmatur austretenden Wasserstrahl zu formen. Hierzu wird der Wasserstrahl durch Ansaugen von Luft, die mit dem Wasser innerhalb des Einbauteils vermischt wird, belüftet.

Die Erfindung betrifft somit ein sanitäres Einbauteil, das insbesondere als Strahlregler, vorzugsweise als belüfteter Strahlregler, ausgebildet ist. Einbauteile dieser Art weisen

in der Regel wenigstens eine durchflussbestimmende Funktionseinheit 2 und einen in Strömungsrichtung 3 nach der durchflussbestimmenden Funktionseinheit 2 angeordneten Diffusor 4 auf.

Ein solcher Diffusor 4 weist einen Diffusorraum 5 auf, der in seinen Abmessungen zumindest teilweise durch eine Prallfläche 6 begrenzt ist.

Die Prallfläche 6 ist dazu eingerichtet, um in Gebrauchsstellung und/oder während des Betriebes in den Diffusorraum 5 einströmendes Wasser in eine seitliche Richtung abzulenken. Der Diffusorraum 5 selbst weist mehrere Austrittsöffnungen 7 auf, durch die der auf der Prallfläche 6 zerteilte Wasserstahl in Form von Einzelstrahlen aus dem Diffusorraum 5 austritt.

Es hat sich jedoch herausgestellt, dass gerade bei geringen Durchflussmengen, die zum Beispiel im Bereich von 1 gpm (1 gpm = 6,309 × 10⁻⁵ m³/s) +/-10%, insbesondere +/- 20%, liegen können, keine ausreichende Belüftung eines durch das Einbauteil strömenden, darin geformten und belüfteten Wasserstrahl erfolgt. Daher kann mit vorbekannten Einbauteilen kein ansprechendes und von den Kunden gewünschtes Auslaufstrahlbild erzeugt werden.

Die Figuren 2, 4 und 6 zeigen eine mögliche Ausführungsvariante eines erfindungsgemäßen sanitären Einbauteils, das im Ganzen als 1 bezeichnet ist.

Das sanitäre Einbauteil 1 weist gegenüber vorbekannten Einbauteilen den Vorteil auf, dass damit auch geringe Durchflussmengen von Wasser ausreichend belüftet werden können, so dass ein ansprechendes belüftetes Auslaufstrahlbild erzeugt wird.

Um eine in den Diffusorraum 5 einströmende Wassermenge darin auch ausreichend zerteilen zu können, weist der Diffusorraum 5, wie bereits zuvor für das vorbekannte Einbauteil beschrieben wurde, eine den Diffusorraum 5 wenigstens teilweise begrenzende Prallfläche 6 auf.

Das sanitäre Einsetzteil 1 zeichnet sich nun dadurch aus, dass an die Prallfläche 6 eine Ablaufschräge 8 anschließt, die auf die Prallfläche 6 auftreffendes und davon ablaufendes Wasser in Richtung der Austrittsöffnungen 7 beschleunigt und ablaufen lässt. Die Ablaufschräge 8 kann somit dazu dienen, ablaufendes Wasser zu beschleunigen, um dieses in Richtung der Austrittsöffnungen 7 zu transportieren.

Weiter hat es sich als vorteilhaft erwiesen, wenn die Austrittsöffnungen 7 eine seitliche Austrittsrichtung, insbesondere eine seitliche Austrittsrichtung, die parallel oder nahezu parallel zur Prallfläche 6 verläuft, festlegen. Dies kann dadurch erreicht werden, dass die Austrittsöffnungen 7 eine umlaufende Seitenwandung 9 des Diffusors 4 durchbrechen.

Die Austrittsöffnungen 7 haben jeweils eine Breite b, 10. Benachbarte Austrittsöffnungen 7, insbesondere alle benachbarten Austrittsöffnungen 7, können zueinander in gleichen Abständen a, 11 angeordnet sein. Bei dem erfindungsgemäßen Einbauteil 1 hat es sich in Bezug auf die Herstellung eines optimalen Auslaufstrahlbildes bei geringen Durchflussmengen als vorteilhaft erwiesen, wenn ein Verhältnis b/a (b geteilt durch a) kleiner als 0,41 ist.

Der Diffusor 4 weist wenigstens eine Eintrittsöffnung 12 auf, wobei ein in Gebrauchsstellung durch die wenigstens eine Eintrittsöffnung 12 eintretender Wasserstrahl auf die Prallfläche 6 auftrifft und zerteilt wird. Die wenigstens eine Eintrittsöffnung 12 ist daher derart eingerichtet, dass damit eine Eintrittsrichtung des Wasserstrahls so festgelegt ist, dass dieser auf die Prallfläche 6 auftrifft, insbesondere ausschließlich auf die Prallfläche 6 auftrifft. Das sanitäre Einbauteil 1 kann mehrere Eintrittsöffnungen 12 aufweisen, die insbesondere allesamt auf die Prallfläche 6 ausgerichtet und/oder oberhalb der Prallfläche 6 angeordnet sind.

Die Prallfläche 6 ist in Bezug auf den einströmenden Wasserstrahl so ausgerichtet, dass ein hoher Strömungswiderstand entsteht. Dies kann dadurch erreicht werden, dass die Prallfläche 6, die als eine Prallebene ausbildbar ist, bezogen auf einen Einfallswinkel des in Gebrauchsstellung einströmenden Wasserstrahls senkrecht oder nahezu senkrecht ausgerichtet ist.

Die Ablaufschräge 8 ist gegenüber der Prallfläche 6, insbesondere gegenüber einer Ebene der Prallfläche 6, um einen Winkel nach unten und/oder von innen nach außen geneigt. Dieser Winkel kann mindestens 5 Grad, insbesondere mindestens 10 Grad, insbesondere mindestens 15 Grad, insbesondere mindestens 20 Grad, insbesondere mindestens 25 Grad, vorzugsweise etwa 30 Grad, betragen.

Der Diffusorraum kann ringförmig oder scheibenförmig ausgebildet sein.

Die Austrittsöffnungen 7 sind bei der in den Figuren 1-6 gezeigten Ausgestaltungen wenigstens teilweise als nach außen verlaufende Materialausnehmungen 13 ausgebildet. Die Materialausnehmungen 13 können daher wie Kanäle wirken, um Strömungsturbulenzen zu verringern.

Die Materialausnehmungen 13 können jeweils eine Mindeststrecke aufweisen, die mindestens 2%, insbesondere mindestens 3%, insbesondere mindestens 4%, insbesondere mindestens 5%, insbesondere mindestens 6%, insbesondere mindestens 7%, insbesondere mindestens 8%, insbesondere mindestens 9%, insbesondere mindestens 10%, eines Durchmessers 14 des Diffusorraums 5 entspricht.

Der Diffusorraum 5 ist zwischen der Prallfläche 6 und der durchflussbestimmenden Funktionseinheit 2 ausgebildet, wobei er zuströmseitig durch die Funktionseinheit 2 und abströmseitig durch die Prallfläche 6 begrenzt ist.

Die durchflussbestimmende Funktionseinheit 2 weist wenigstens einen Mengenbegrenzer 15 und/oder wenigstens eine Drossel auf. Allgemein kann gesagt werden, dass die Funktionseinheit die Durchflussmenge verändert oder verändern kann und/oder dass eine Druckdifferenz zwischen den Abschnitten vor und nach der Funktionseinheit besteht.

Ein Mengenbegrenzer 15 im Sinne der Erfindung kann sich darauf beziehen, dass über einen Arbeitsbereich des Mengenbegrenzers 15 eine druckunabhängige Einstellung, insbesondere automatische Einstellung, einer Durchflussmenge erfolgt. Somit ist es möglich, eine möglichst konstante Durchflussmenge einzustellen. Im Gegensatz dazu verändert sich bei der Drossel die Durchflussmenge in Abhängigkeit des herrschenden Drucks.

Das sanitäre Einbauteil 1 weist ein Gehäuse 16 auf, in welches der Diffusor 4 und/oder die wenigstens eine durchflussbestimmende Funktionseinheit 2 zumindest teilweise eingesetzt sind.

Das Gehäuse 16 hat eine Wandung 17, die eine den Austrittsöffnungen 7 in Strömungsrichtung 3 nachgelagerte, insbesondere ringförmige, Auffangkammer 18 seitlich begrenzt. Die Auffangkammer 18 kann der Belüftung des Wasserstrahls dienen und kann daher auch Belüftungsöffnungen zum Ansaugen von Luft, insbesondere von außen, aufweisen.

Das Gehäuse 16 hat somit Einfluss auf das Strömungsverhalten des durchströmenden Wassers. Zusammen mit dem Diffusor 4 definiert das Gehäuse 16 somit die Strömungsrichtung 3 des Wassers durch das Einbauteil 1 und/oder trägt zur Strahlformung und/oder zur Strahlbelüftung bei. Es existiert somit eine Auslaufstrahlform bestimmende Wechselwirkung zwischen dem Diffusor 4 und dem Gehäuse 16, weshalb das Gehäuse 16 auch als Diffusorring 23 bezeichnet werden kann.

Auf und/oder am Rand der Prallfläche 6 sind mehrere, insbesondere auf einer Kreisbahn angeordnete Zerteilerelemente 19 ausgebildet. Die Zerteilerelemente 19 sind den Austrittsöffnungen in Strömungsrichtung 3 vorgelagert. Sie unterteilen bei der gezeigten Ausführungsvariante die Kante und/oder einen äußeren Rand 20 der Ablaufschräge 8 in Teilabschnitte.

Die Zerteilerelemente 19 können beispielsweise als in Richtung der Austrittsöffnungen ansteigenden Rampen und/oder Keile ausgebildet sein, wie in den Fig. 1-6 dargestellt ist.

Nach der Ablaufschräge 8 ist eine Stufe 22 ausgebildet, die zu einer der Ablaufschräge in Strömungsrichtung 3 nachgelagerten Sammelkammer 21 führt. Die Sammelkammer 21 stellt daher einen Teil des Diffusorraums 5 dar. Eine Höhe der Sammelkammer 21 ist höher als der übrige Diffusorraum 5, insbesondere im Bereich der Prallfläche 6.

Die Figuren 1-6 beziehen sich zudem auf eine Baureihe aus wenigstens zwei Varianten 24, 25 von sanitären Einbauteilen 1.

Die Varianten 24 und 25 unterscheiden sich dabei lediglich in einem Diffusortyp, der darin verbaut ist.

Die Funktionseinheit 2 und/oder das Gehäuse 16, insbesondere der Diffusorring 23, der beiden Varianten 24, 25 ist baugleich ausgestaltet.

Die wenigstens zwei Varianten 24, 25 der Baureihe weisen unterschiedliche Diffusoren 4 auf, die sich dadurch unterscheiden, dass die wenigstens zwei Typen von Diffusoren 4 Austrittsöffnungen 7 mit einem unterschiedlichem Öffnungsmaß aufweisen. Die erste Variante 24 ist somit einer kleineren Durchflussklasse als die zweite Variante 25 zugeordnet.

Weiter kann gesagt werden, dass ein Verhältnis von einer Breite b der jeweiligen Austrittsöffnungen 7 zu einem jeweiligen Abstand a zwischen zwei benachbarten Austrittsöffnungen 7 bei der ersten Variante 24 kleiner als bei der zweiten Variante 25 ist.

Genauer kann gesagt werden, dass das Verhältnis b/a der ersten Variante 24 kleiner als 0,41 ist und/oder dass das Verhältnis b/a der zweiten Variante 25 0,41 oder größer als 0,41 ist.

Wie aus den Fig. 1 und 3 zu entnehmen ist, weist der Diffusor 4 der zweiten Variante 25 keine Ablaufschräge 8 auf. Vielmehr ist die Prallfläche 6 hier verlängert und bildet eine scharfe, insbesondere rechtwinklige Kante aus. Das Wasser strömt somit über die scharfe Abrisskante und fällt in die Sammelkammer 21.

Die Erfindung betrifft also insbesondere ein sanitäres Einbauteil 1, mit wenigstens einer durchflussregulierenden Funktionseinheit 2 und einem in Strömungsrichtung 3 nach der durchflussregulierenden Funktionseinheit 2 angeordneten Diffusor 4, wobei der Diffusor 4 einen Diffusorraum 5 aufweist, wobei der Diffusorraum 5 teilweise durch eine Prallfläche 6 begrenzt ist, die in den Diffusorraum 5 einströmendes Wasser in eine radiale Richtung hin zu mehreren Austrittsöffnungen 7 ablenkt, wobei schräg zur Prallfläche 6 eine Ablaufschräge 8 angeordnet ist, die auf die Prallfläche 6 auftreffendes und davon ablaufendes Wasser in Gebrauchsstellung in Richtung der Austrittsöffnungen 7 ablaufen lässt.

### Bezugszeichenliste

- 1: Sanitäres Einbauteil
- 2: Durchflussbestimmende Funktionseinheit
- 3: Strömungsrichtung
- 4: Diffusor
- 5: Diffusorraum
- 6: Prallfläche
- 7: Austrittsöffnung
- 8: Ablaufschräge
- 9: Seitenwandung
- 10: Breite (b)
- 11: Abstand (a)
- 12: Eintrittsöffnung
- 13: Materialausnehmung
- 14: Durchmesser des Diffusorraums
- 15: Mengenbegrenzer
- 16: Gehäuse
- 17: Wandung
- 18: Auffangkammer
- 19: Zerteilerelement
- 20: Äußerer Rand der Ablaufschräge
- 21: Sammelkammer
- 22: Stufe
- 23: Diffusorring
- 24: Erste Variante
- 25: Zweite Variante

## Patentansprüche

1. **Sanitäres Einbauteil** (1), mit wenigstens einer durchflussbestimmenden Funktionseinheit (2) und einem in Strömungsrichtung (3) nach der durchflussbestimmenden Funktionseinheit (2) angeordneten Diffusor (4), wobei der Diffusor (4) einen Diffusorraum (5) aufweist, wobei der Diffusorraum (5) teilweise durch eine Prallfläche (6) begrenzt ist, die in den Diffusorraum (5) einströmendes Wasser in eine seitliche Richtung ablenkt, wobei der Diffusorraum (5) mehrere Austrittsöffnungen (7) aufweist, wobei an die Prallfläche (6) eine Ablaufschräge (8) anschließt, die auf die Prallfläche (6) auftreffendes und davon ablaufendes Wasser in Gebrauchsstellung in Richtung der Austrittsöffnungen (7) ablaufen lässt, wobei ein äußerer Rand (20) der Ablaufschräge (8) durch eine Stufe (22) ausgebildet ist.

2. **Sanitäres Einbauteil** (1) nach Anspruch 1, **dadurch gekennzeichnet, dass** die Austrittsöffnungen (7) eine umlaufende Seitenwandung (9) des Diffusors (4) durchbrechen, dass die Austrittsöffnungen (7) jeweils eine Breite (b, 10) haben, dass zwei benachbarte Austrittsöffnungen (7) jeweils in einem Abstand (a, 11) voneinander beabstandet angeordnet sind, und dass ein Verhältnis b/a kleiner als 0,41 ist.

3. Sanitäres Einbauteil (1) nach einem der Ansprüche 1 oder 2, **dadurch gekennzeichnet, dass** der Diffusorraum (5) wenigstens eine Eintrittsöffnung (12) aufweist, wobei ein in Gebrauchsstellung durch die wenigstens eine Eintrittsöffnung (12) eintretender Wasserstrahl auf die Prallfläche (6) auftrifft und zerteilt wird.

4. Sanitäres Einbauteil (1) nach einem der vorstehenden Ansprüche, **dadurch gekennzeichnet, dass** die Prallfläche (6) bezogen auf einen Einfallswinkel des in Gebrauchsstellung einströmenden Wasserstrahls senkrecht oder nahezu senkrecht ausgerichtet ist.

5. Sanitäres Einbauteil (1) nach einem der vorstehenden Ansprüche, **dadurch gekennzeichnet, dass** die Ablaufschräge (8) gegenüber der Prallfläche (6) um einen Winkel nach unten und/oder von innen nach außen geneigt ist, insbesondere wobei der Winkel mindestens 5 Grad, insbesondere mindestens 10 Grad, insbesondere mindestens 15 Grad, insbesondere mindestens 20 Grad, insbesondere mindestens 25 Grad, vorzugsweise etwa 30 Grad, beträgt.

6. Sanitäres Einbauteil (1) nach einem der vorstehenden Ansprüche, **dadurch gekennzeichnet, dass** der Diffusorraum (5) ringförmig oder scheibenförmig ausgebildet ist und/oder dass die Austrittsöffnungen (7) wenigstens teilweise als nach außen verlaufende Materialausnehmungen (13), vorzugsweise radial nach außen verlaufende Materialausnehmungen (13), ausgebildet sind, insbesondere wobei die Materialausnehmungen (13) jeweils eine Mindeststrecke aufweisen, die mindestens 2% eines Durchmessers (14) des Diffusorraums (5) entspricht.

7. Sanitäres Einbauteil (1) nach einem der vorstehenden Ansprüche, **dadurch gekennzeichnet, dass** der Diffusorraum (5) zwischen der Prallfläche (6) und der durchflussbestimmenden Funktionseinheit (2) ausgebildet ist und/oder dass den Austrittsöffnungen (7) nachgeschaltet ein Diffusorring (23) ausgebildet oder angeordnet ist.

8. Sanitäres Einbauteil (1) nach einem der vorstehenden Ansprüche, **dadurch gekennzeichnet, dass** die durchflussbestimmende Funktionseinheit (2) wenigstens einen Mengenbegrenzer (15) und/oder wenigstens eine Drossel aufweist.

9. Sanitäres Einbauteil (1) nach einem der vorstehenden Ansprüche, **dadurch gekennzeichnet, dass** das sanitäre Einbauteil (1) ein Gehäuse (16) aufweist, in welches der Diffusor (4) und/oder die wenigstens eine durchflussbestimmende Funktionseinheit (2) eingesetzt ist/sind, vorzugsweise wobei das Gehäuse (16) eine umlaufende, insbesondere geschlossene, Wandung (17) aufweist, die eine den Austrittsöffnungen (7) in Strömungsrichtung (3) nachgelagerte, insbesondere ringförmige, Auffangkammer (18) seitlich begrenzt.

10. Sanitäres Einbauteil (1) nach einem der vorstehenden Ansprüche, **dadurch gekennzeichnet, dass** an und/oder auf der Prallfläche (6), insbesondere am Rand der Prallfläche (6), wenigstens ein Zerteilerelement (19) angeordnet ist, insbesondere wobei mehrere, vorzugsweise auf einer Kreisbahn liegende Zerteilerelemente (19) angeordnet sind und/oder wobei die Zerteilerelemente (19) in radialer Richtung und/oder bezogen auf eine oder die Strömungsrichtung (3) als Strömungshindernis jeweils vor einer Austrittsöffnung (7) angeordnet sind.

11. Sanitäres Einbauteil (1) nach einem der vorstehenden Ansprüche, **dadurch gekennzeichnet, dass** zwischen den Austrittsöffnungen (7) und dem äußeren Rand (20) der Ablaufschräge (8) innerhalb des Diffusorraums (5) eine Sammelkammer (21) ausgebildet ist, vorzugsweise wobei eine Höhe des Diffusorraums (5) im Bereich der Sammelkammer (21) höher als eine Höhe des Diffusorraums (5) im Bereich der Prallfläche (6) ist.

12. **Baureihe** mit wenigstens zwei Varianten (24, 25) eines sanitären Einbauteils (1), wobei wenigstens eine Variante einem sanitären Einbauteil (1) nach einem der vorstehenden Ansprüche entspricht, wobei jede Variante wenigstens eine Funktionseinheit (2), wenigstens ein Gehäuse (16)und/oder einen Diffusorring (23), und wenigstens einen Diffusor (4) aufweisen, **dadurch gekennzeichnet, dass** die wenigstens zwei Varianten (24, 25) unterschiedliche Typen von Diffusoren (4) aufweisen, dass die wenigstens zwei Typen von Diffusoren (4) unterschiedlich ausgebildete durchflussbestimmende Austrittsöffnungen (7) aufweisen, insbesondere wobei die erste Variante eine kleinere Durchflussklasse als die zweite Variante aufweist.

13. Baureihe nach Anspruch 12, **dadurch gekennzeichnet, dass** ein Verhältnis von einer Breite b einer Austrittsöffnung (7) zu einem Abstand a zwischen zwei benachbarten Austrittsöffnungen (7) bei der ersten Variante kleiner als bei der zweiten Variante ist.

14. Baureihe nach einem der Ansprüche 12 oder 13, **dadurch gekennzeichnet, dass** die erste Variante (24) diejenige ist die als ein sanitäres Einbauteil (1) nach einem der Ansprüche 1 bis 11 ausgebildet ist.

15. Baureihe nach einem der Ansprüche 12 bis 14, **dadurch gekennzeichnet, dass** das Verhältnis b/a der ersten Variante (24) kleiner als 0,41 ist und/oder dass das Verhältnis b/a der zweiten Variante (25) 0,41 oder größer als 0,41 ist, wobei b die Breite einer Austrittsöffnung (7) ist und a der Abstand zwischen zwei benachbarten Austrittsöffnungen (7) ist.

16. Baureihe nach einem der Ansprüche 12 bis 15, **dadurch gekennzeichnet, dass** das Gehäuse (16) und/oder ein oder der Diffusorring (23), der wenigstens zwei Varianten (24, 25) baugleich ist.

17. Baureihe nach einem der Ansprüche 12 bis 16, **dadurch gekennzeichnet, dass** die zweite Variante (25) keine Ablaufschräge (8) am Diffusor (4) aufweist.

## Claims

1. Sanitary built-in part (1) having at least one flow-determining functional unit (2) and a diffusor (4) which in the flow direction (3) is disposed after the flow-determining functional unit (2), wherein the diffusor (4) has a diffusor space (5), wherein the diffusor space (5) is partially delimited by an impact face (6) which deflects in a lateral direction water flowing into the diffusor space (5), wherein the diffusor space (5) has a plurality of outlet openings (7), wherein the impact face (6) is adjoined by a drainage ramp (8) which allows water impacting the impact face (6) and draining from the latter in the use position to drain in the direction of the outlet openings (7), wherein an outer periphery (20) of the drainage ramp (8) is configured by a step (22).

2. Sanitary built-in part (1) according to Claim 1, **characterized in that** the outlet openings (7) penetrate an encircling lateral wall (9) of the diffusor (4), **in that** the outlet openings (7) each have a width (b, 10), **in that** two adjacent outlet openings (7) are in each case disposed at a mutual spacing (a, 11), and **in that** a ratio b/a is less than 0.41.

3. Sanitary built-in part (1) according to one of Claims 1 or 2, **characterized in that** the diffusor space (5) has at least one inlet opening (12), wherein a water jet entering through the at least one inlet opening (12) in the use position impacts the impact face (6) and is split.

4. Sanitary built-in part (1) according to one of the preceding claims, **characterized in that** the impact face (6) in terms of an incident angle of the inflowing water jet in the use position is aligned so as to be perpendicular or almost perpendicular.

5. Sanitary built-in part (1) according to one of the preceding claims, **characterized in that** the drainage ramp (8) in relation to the impact face (6) is inclined downward and/or from the inside to the outside by an angle, in particular wherein the angle is at least 5 degrees, in particular at least 10 degrees, in particular at least 15 degrees, in particular at least 20 degrees, in particular at least 25 degrees, preferably approximately 30 degrees.

6. Sanitary built-in part (1) according to one of the preceding claims, **characterized in that** the diffusor space (5) is configured in the shape of a ring or a disc, and/or **in that** the outlet openings (7) are at least partially configured as material clearances (13) that run toward the outside, preferably material clearances (13) that run radially toward the outside, in particular wherein the material clearances (13) each have a minimum dimension which corresponds to at least 2% of the diameter (14) of the diffusor space (5).

7. Sanitary built-in part (1) according to one of the preceding claims, **characterized in that** the diffusor space (5) is configured between the impact face (6) and the flow-determining functional unit (2), and/or in that a diffusor ring (23) is configured or disposed so as to be downstream of the outlet openings (7).

8. Sanitary built-in part (1) according to one of the preceding claims, **characterized in that** the flow-determining functional unit (2) has at least one flow regulator (15) and/or at least one throttle.

9. Sanitary built-in part (1) according to one of the preceding claims, **characterized in that** the sanitary built-in part (1) has a housing (16) in which the diffusor (4) and/or the at least one flow-determining functional unit (2) are/is inserted, preferably wherein the housing (16) has an encircling, in particular closed, wall (17) which laterally delimits an in particular annular trap (18) that in the flow direction (3) is disposed downstream of the outlet openings (7).

10. Sanitary built-in part (1) according to one of the preceding claims, **characterized in that** at least one splitter element (19) is disposed at and/or on the impact face (6), in particular on the periphery of the impact face (6), in particular wherein a plurality of splitter elements (19) that preferably lie on a circular path are disposed, and/or wherein the splitter elements (19) as a flow obstacle, in the radial direction and/or in terms of a or the flow direction (3), are in each case disposed ahead of an outlet opening (7).

11. Sanitary built-in part (1) according to one of the preceding claims, **characterized in that** a collection chamber (21) is configured between the outlet openings (7) and the outer periphery (20) of the drainage ramp (8) within the diffusor space (5), preferably wherein a height of the diffusor space (5) in the region of the collection chamber (21) is greater than a height of the diffusor space (5) in the region of the impact face (6).

12. Model range having at least two variants (24, 25) of a sanitary built-in part (1), wherein at least one variant corresponds to a sanitary built-in part (1) according to one of the preceding claims, wherein each variant has at least one functional unit (2), at least one housing (16) and/or a diffusor ring (23), and at least one diffusor (4), **characterized in that** the at least two variants (24, 25) have different types of diffusors (4), **in that** the at least two types of diffusors (4) have differently configured flow-determining outlet openings (7), in particular wherein the first variant has a lower flow rating than the second variant.

13. Model range according to Claim 12, **characterized in that** a ratio between a width b of an outlet opening (7) and a spacing a between two adjacent outlet openings (7) is smaller in the first variant than in the second variant.

14. Model range according to one of Claims 12 or 13, **characterized in that** the first variant (24) is the one that is configured as a sanitary built-in part (1) according to one of Claims 1 to 11.

15. Model range according to one of Claims 12 to 14, **characterized in that** the ratio b/a of the first variant (24) is less than 0.41, and/or **in that** the ratio b/a of the second variant (25) is 0.41 or more than 0.41, where b is the width of an outlet opening (7) and a is the spacing between two adjacent outlet openings (7).

16. Model range according to one of Claims 12 to 15, **characterized in that** the housing (16) and/or a or the diffusor ring (23) of the at least two variants (24, 25) are/is of identical construction.

17. Model range according to one of Claims 12 to 16, **characterized in that** the second variant (25) does not have any drainage ramp (8) on the diffusor (4).

## Revendications

1. Accessoire sanitaire (1) comportant au moins une unité fonctionnelle déterminant le débit (2) et un diffuseur (4) agencé après l'unité fonctionnelle déterminant le débit (2) dans la direction d'écoulement (3), lequel diffuseur présente un espace de diffusion (5), cet espace de diffusion (5) étant partiellement délimité par une surface déflectrice (6) qui dévie l'eau affluant dans l'espace de diffusion (5) dans une direction latérale, l'espace de diffusion (5) comportant plusieurs ouvertures d'évacuation (7), la surface déflectrice (6) étant raccordée à une pente de sortie (8) qui permet à l'eau heurtant la surface déflectrice (6) et sortant de celle-ci de sortir, en position d'utilisation, en direction des ouvertures d'évacuation (7), un bord extérieur (20) de la pente de sortie (8) étant formé par un gradin.

2. Accessoire sanitaire (1) selon la revendication 1, **caractérisé en ce que** les ouvertures d'évacuation (7) transpercent une paroi latérale périphérique (9) du diffuseur (4), que les ouvertures d'évacuation (7) ont chacune une largeur (b, 10), que deux ouvertures d'évacuation (7) voisines sont espacées respectivement l'une de l'autre d'une distance (a, 11), et qu'un rapport b/a est inférieur à 0,41.

3. Accessoire sanitaire (1) selon une des revendications 1 ou 2, **caractérisé en ce que** l'espace de diffusion (5) comporte au moins une ouverture d'admission (12), un jet d'eau pénétrant, en position d'utilisation, à travers l'au moins une ouverture d'admission (12) heurtant la surface déflectrice (6) et étant fragmenté.

4. Accessoire sanitaire (1) selon une des revendications précédentes, **caractérisé en ce que** la surface déflectrice (6) est orientée perpendiculairement ou sensiblement perpendiculairement par rapport à un angle d'incidence du jet d'eau affluant en position d'utilisation.

5. Accessoire sanitaire (1) selon une des revendications précédentes, **caractérisé en ce que** la pente de sortie (8) est inclinée par rapport à la surface déflectrice (6) d'un angle vers le bas et/ou de l'intérieur vers l'extérieur, cet angle étant en particulier d'au moins 5 degrés, en particulier d'au moins 10 degrés, en particulier d'au moins 15 degrés, en particulier d'au moins 20 degrés, en particulier d'au moins 25 degrés, de préférence d'environ 30 degrés

6. Accessoire sanitaire (1) selon une des revendications précédentes, **caractérisé en ce que** l'espace de diffusion (5) est configuré de forme annulaire ou circulaire et/ou que les ouvertures de sortie (7) sont configurées au moins partiellement comme des évidements de matériau (13) courant vers l'extérieur, de préférence des évidements de matériau (13) courant radialement vers l'extérieur, ces évidements de matériau (13) présentant en particulier chacun un parcours minimum qui correspond à au moins 2% d'un diamètre (14) de l'espace de diffusion (5).

7. Accessoire sanitaire (1) selon une des revendications précédentes, **caractérisé en ce que** l'espace de diffusion (5) est configuré entre la surface déflectrice (6) et l'unité fonctionnelle déterminant le débit (2) et/ou qu'un anneau de diffusion (23) est configuré ou agencé en aval des ouvertures de sortie (7).

8. Accessoire sanitaire (1) selon une des revendications précédentes, **caractérisé en ce que** l'unité fonctionnelle déterminant le débit (2) présente au moins un limiteur de débit (15) et/ou au moins un étrangleur.

9. Accessoire sanitaire (1) selon une des revendications précédentes, **caractérisé en ce que** cet accessoire sanitaire (1) comporte un boîtier (16) dans lequel le diffuseur (4) et/ou l'au moins unité fonctionnelle déterminant le débit (2) est/sont inséré(s), ce boîtier (16) comportant une paroi périphérique, en particulier fermée, (17) qui délimite latéralement une chambre réceptrice, en particulier annulaire, (18) située en aval des ouvertures de sortie (7) dans la direction d'écoulement (3).

10. Accessoire sanitaire (1) selon une des revendications précédentes, **caractérisé en ce que** contre et/ou sur la surface déflectrice (6), en particulier au bord de la surface déflectrice (6), est agencé au moins un élément de fragmentation (19), en particulier plusieurs éléments de fragmentation (19), situés de préférence sur une trajectoire circulaire, étant agencés et/ou les éléments de fragmentation (19) étant agencés dans une direction radiale et/ou chacun devant une ouverture de sortie (7) par rapport à une ou à la direction d'écoulement (3) en guise d'obstacle à l'écoulement.

11. Accessoire sanitaire (1) selon une des revendications précédentes, **caractérisé en ce qu'**entre les ouvertures de sortie (7) et le bord extérieur (20) de la pente de sortie (8) est configurée à l'intérieur de l'espace de diffusion (5) une chambre collectrice (21), une hauteur de l'espace de diffusion (5) dans la région de la chambre collectrice (21) étant de préférence supérieure à une hauteur de l'espace de diffusion (5) dans la région de la surface déflectrice (6).

12. Série comportant au moins deux variantes (24, 25) d'un accessoire sanitaire (1), dans laquelle au moins une variante d'un accessoire sanitaire (1) correspond à une des revendications précédentes, chaque variante comportant au moins une unité fonctionnelle (2), au moins un boîtier (16) et/ou un anneau de diffusion (23) et au moins un diffuseur(4), **caractérisée en ce que** les au moins deux variantes (24, 25) présentent différents types de diffuseurs (4), que les au moins deux types de diffuseurs (4) présentent des ouvertures de sortie déterminant le débit (7) configurées différemment, en particulier la première variante offrant une classe de débit plus petite que la deuxième variante.

13. Série selon la revendication 12, **caractérisée en ce qu'**un rapport d'une largeur b d'une ouverture de sortie (7) à une distance a entre deux ouvertures de sortie voisines est plus petit dans la première variante que dans la deuxième variante.

14. Série selon une des revendications 12 ou 13, **caractérisée en ce que** la première variante (24) est celle qui est configurée comme un accessoire sanitaire (1) selon une des revendications 1 à 11.

15. Série selon une des revendications 12 à 14, **caractérisée en ce que** le rapport b/a de la première version (24) est inférieur à 0,41 et/ou que le rapport b/a de la deuxième version (25) est de 0,41 ou supérieur à 0,41, b étant la largeur d'une ouverture de sortie (7) et a la distance entre deux ouvertures de sortie (7) voisines.

16. Série selon une des revendications 12 à 15, **caractérisée en ce que** le boîtier (16) et/ou un ou l'anneau de diffusion (23) est de construction identique aux au moins deux variantes (24, 25).

17. Série selon une des revendications 12 à 16, **caractérisée en ce que** la deuxième variante (25) ne comporte pas de pente de sortie (8) sur le diffuseur (4).
